# EUROPÄISCHE PATENTSCHRIFT

(11) **EP 3 964 468 B1**
(45) Veröffentlichungstag und Bekanntmachung des Hinweises auf die Patenterteilung: **30.08.2023**
(21) Anmeldenummer: 21187776.6
(22) Anmeldetag: 26.07.2021
(51) Int. Cl.: B65H 67/04

(54) **VERFAHREN ZUM BETREIBEN EINES KANNENWECHSLERS, KANNENWECHSLER UND TEXTILMASCHINE**
METHOD FOR OPERATING A CAN CHANGER, CAN CHANGER AND TEXTILE MACHINE
PROCÉDÉ DE FONCTIONNEMENT D'UN ÉCHANGEUR DE POTS DE FILATURE, ÉCHANGEUR DE POTS DE FILATURE ET MACHINE TEXTILE

(30) Priorität: 02.09.2020 DE 102020122952
(43) Veröffentlichungstag der Anmeldung: 09.03.2022
(73) Patentinhaber: Trützschler Group SE, 41199 Mönchengladbach (DE)
(72) Erfinder: Strömer, Marcel, 41844 Wegberg (DE)

(56) Entgegenhaltungen:
- EP-A1- 0 967 169
- DE-A1-102008 000 921

## Beschreibung

Die Erfindung betrifft ein Verfahren zum Betreiben eines Kannenwechslers, einen dafür eingerichteten Kannenwechsler sowie eine damit ausgestattete Textilmaschine.

Kannenwechsler werden verwendet, um eine mit Fasermaterial gefüllte Kanne gegen eine leere Kanne automatisch auszutauschen, damit diese gefüllt wird.

Dafür gibt es grundsätzlich drei Konzepte, bei denen zum Kannenwechsel die Kannen bewegt werden:
Ein erstes Konzept betrifft sogenannte Rotationskannenwechsler, die Leerkannen von einer Führungsbahn mittels eines Drehkreuzes mit üblicherweise drei Armen um den Rotationsmittelpunkt des Drehkreuzes im Kreis bewegen, wobei eine Vollkanne mittels eines Arms vom Kannenfüllplatz weg bewegt wird, die unmittelbar nachfolgende Leerkanne mittels des zweiten Arms auf den Kannenfüllplatz bewegt wird und der dritte Arm so rotiert wird, dass er beim nächsten Kannenwechsel, die der Vollkanne nachfolgende, zweite Kanne übernehmen kann. Nachteil dieser Anordnung ist der konstruktiv aufwändige Aufbau mit Führungsbahnen für die Voll- und die Leerkannen.

Ein zweites Konzept betrifft sogenannte Linearkannenwechsler, bei denen insbesondere großformatige Kannen (beispielsweise mit einem Durchmesser von 1.200 mm) aufgrund ihrer Breite in Produktionsrichtung einer Textilmaschine linear zum Kannenfüllplatz bewegt und nach dem Befüllen in dieselbe Richtung oder in einem Winkel von beispielsweise 90° weiterbewegt werden. Nachteil dieser Lösung ist, dass ein sehr großer Bewegungsweg vonnöten ist, diese Kannen zu bewegen. Ein anderer Nachteil besteht darin, dass diese Art von Kannenwechsler nicht auf kleinere Kannen eingestellt werden kann, da insbesondere die Kannenschieber auf die jeweilige Kannengröße hin konzipiert sind.

Aus der DE 10 2008 000 921 A1 ist eine Strecke mit einem Kannenantrieb zum linearen Fördern von Spinnkannen bekannt. Das an einem Ausgang des Streckwerks erhaltene Faserband wird in der Kanne abgelegt, wobei die zu befüllende Kanne von einer Eingangsseite des Streckwerks her unter dem Streckwerk hindurch zum Kannenfüllplatz transportiert und nach dem Befüllen auf der Ausgangsseite des Streckwerks in Bandlaufrichtung ausgestoßen wird.

Ein drittes Konzept betrifft Kannenwechsler, deren Ablagekopf zwischen zwei Kannen hin- und her bewegbar angeordnet ist. Der Nachteil dieses Konzepts ist der mechanisch aufwändige Aufbau und die Tatsache, dass dieses Konzept nicht auf Textilmaschinen mit integrierter Kannenfüllstation (z. B. Strecke, Bandwickler, Kämmmaschine) anwendbar ist, bei denen der Ablagekopf feststehend ist.

Aufgabe der Erfindung ist es, den vorgenannten Nachteilen zu begegnen.

Diese Aufgabe wird durch den Gegenstand der unabhängigen Ansprüche gelöst. Vorteilhafte Weiterbildungen sind in den Unteransprüchen angegeben.

Erfindungsgemäß ist ein Verfahren zum Betreiben eines Kannenwechslers vorgesehen. Der Kannenwechsler weist wenigstens zwei Stellplätze auf, und zwar einen Einstellplatz und zumindest einen in einer Richtung entlang eines vorbestimmten Bewegungswegs hinter dem Einstellplatz angeordneten Zwischenstellplatz. Ferner umfasst der Kannenwechsler einen in der einen Richtung hinter dem letzten Zwischenstellplatz angeordneten Kannenfüllplatz und einen Antriebsabschnitt. Der Antriebsabschnitt umfasst eine Antriebseinrichtung und einen damit bewegungswirkverbundenen Kannenschieber. Die Antriebseinrichtung ist gestaltet, bei einer Betätigung den Kannenschieber so zu bewegen, dass der Kannenschieber eine Kanne in der einen Richtung vom Einstellplatz wahlweise zum Zwischenstellplatz oder zum Kannenfüllplatz bewegt. Das Verfahren umfasst erfindungsgemäß einen Kannenwechselprozess. Der Kannenwechselprozess weist einen ersten Teilprozess auf, der ausgeführt wird, wenn sich nur auf dem Einstellplatz oder dem Zwischenstellplatz eine Kanne befindet. Der erste Teilprozess umfasst einen ersten Schritt des Betätigens der Antriebseinrichtung derart, dass der Kannenschieber aus einer Ausgangsposition heraus in die eine Richtung bewegt wird und dabei die Kanne in die eine Richtung auf den Kannenfüllplatz bewegt. Dabei wird eine etwaig auf dem Kannenfüllplatz befindliche, volle Kanne automatisch vom Kannenfüllplatz und den Stellplätzen weggeschoben. Daraufhin erfolgt ein Rückbewegungsschritt des Bewegens des Kannenschiebers in eine andere Richtung entgegen der einen Richtung entlang des vorbestimmten Bewegungswegs in seine Ausgangsposition. Wenn sich stattdessen auf beiden Stellplätzen Kannen befinden, umfasst das Verfahren einen zweiten Teilprozess. Der zweite Teilprozess umfasst einen zweiten Schritt des Betätigens der Antriebseinrichtung derart, dass der Kannenschieber aus der Ausgangsposition heraus in die eine Richtung bewegt wird und dabei die sich auf dem Einstellplatz befindliche Kanne in die eine Richtung auf den Zwischenstellplatz und automatisch mittels der bewegten Kanne die sich auf dem Zwischenstellplatz befindliche Kanne in die eine Richtung auf den Kannenfüllplatz bewegt. Auch hier wird eine etwaig auf dem Kannenfüllplatz befindliche, volle Kanne automatisch weggeschoben. Daraufhin erfolgt wieder der vorgenannte Rückbewegungsschritt. Diese Lösung hat den Vorteil, dass unabhängig von der Belegung der Stellplätze immer eine Leerkanne sicher auf den Kannenfüllplatz bewegt wird, sofern sich auf einem der Stellplätze eine Kanne befindet. Auch ermöglicht dies, den Kannenwechsler auch mit mehr als zwei Stellplätzen und/oder mit Kannen anderen Durchmessers betreiben zu können; es müssen gegebenenfalls Betriebsparameter angepasst werden.

Vorzugsweise weist das Verfahren einen Kannenfüllprozess auf, der ausgeführt wird, wenn sich auf dem Kannenfüllplatz eine zu befüllende Kanne befindet und die zu befüllende Kanne noch zu befüllen ist. Dabei wird der Kannenwechselprozess ausgeführt, wenn die zu befüllende Kanne gefüllt ist.

Dabei umfasst der Kannenfüllprozess vorzugsweise einen Schritt des Ermittelns, wenn die zu befüllende Kanne gefüllt ist. Damit ist sichergestellt, dass die Kanne vor einem Kannenwechsel immer gefüllt ist.

Jedes der vorgenannten Verfahren umfasst vorzugsweise ferner einen Ermittlungsschritt, in dem ermittelt wird, auf welchem der Plätze sich eine Kanne befindet. Damit kann der Kannenschieber beispielsweise schneller bewegt werden, solange er keine Kanne schiebt, also im Leerlauf bewegt wird.

Alternativ oder zusätzlich weist das Verfahren einen Hinweisprozess auf, der ausgeführt wird, wenn die Stellplätze leer sind und eine sich auf dem Kannenfüllplatz befindliche Kanne gefüllt ist und/oder der Kannenfüllplatz leer. Der Hinweisprozess umfass eine Hinweisreaktion. Dieser Prozess dient dem Zweck, einer Person zu signalisieren, dass im nächsten Kannenwechselprozess keine Leerkanne auf den Kannenfüllplatz bewegt werden kann, da sich auf keinem der Einstellplätze eine Leerkanne befindet, oder auf dem Kannenfüllplatz aktuell keine Kanne steht. Dadurch ist es einem Bediener möglich, vorzugsweise auf den Einstellplatz rechtzeitig eine Leerkanne einstellen zu können. Alternativ kann der Bediener aber auch vorsehen, keine Leerkanne auf einen Einstellplatz zu bewegen. In dem Fall wird der Kannenfüllplatz nach dem Befüllen der aktuellen Kanne geleert, sodass beispielsweise Reinigungsarbeiten durchgeführt werden können. Im Zuge dessen ist auch eine Sicherheitsreaktion beispielsweise in Form einer automatischen (Not-)Abschaltung des Antriebsabschnitts und/oder der Textilmaschine möglich, die mit dem Kannenwechsler gekoppelt ist, oder in die der Kannenwechsler integriert ist.

Vorzugsweise wird der Kannenwechselprozess bei jedem der vorgenannten Verfahren nur ausgeführt, wenn eine Kanne zu befüllen ist und entweder der Kannenfüllplatz leer ist oder die sich auf dem Kannenfüllplatz befindliche Kanne gefüllt ist. Dies stellt sicher, dass sich nur dann eine Kanne auf dem Kannenstellplatz befindet, wenn ein Kannenfüllprozess anliegt. Liegt solch eine Anforderung nicht vor, bleibt der Kannenfüllplatz vorzugsweise leer, sodass gewährleistet ist, dass keine Kanne unnötig auf den Kannenstellplatz bewegt wird.

Ein erfindungsgemäßer Kannenwechsler ist gestaltet, gemäß einem der vorgenannten Verfahren betrieben zu werden. Der Kannenwechsler weist die eingangs angegebenen Bestandteile, einen Kannenfüllabschnitt und einen Kannenwechselabschnitt auf. Der Kannenfüllabschnitt ist eingerichtet, eine sich auf dem Kannenfüllplatz befindliche Kanne zu füllen. Der Kannenwechselabschnitt weist den vorgenannten Antriebsabschnitt auf. Der Kannenwechselabschnitt ist mithin eingerichtet, den vorgenannten Kannenwechselprozess auszuführen.

Der Kannenwechsler weist vorzugsweise ferner einen Führungsabschnitt auf, mittels dessen der Kannenschieber entlang des Bewegungswegs geführt ist. Dies ermöglicht den Einsatz von Kannen kleineren Durchmessers bei eigentlich für größere Kannen vorgesehenen Kannenwechslern und bildet damit die Möglichkeit, ein und denselben Kannenwechsler an Kannen verschiedenen Durchmessers anpassen zu können. Damit erhöht sich die Anzahl an Gleichteilen, was sich günstig auf die Herstellungskosten auswirkt.

Dabei kann der Kannenschieber, abgesehen von der Beweglichkeit entlang des Bewegungswegs, starr angeordnet bzw. ausgebildet sein. Es sind mithin klassische Kannenschieber einsetzbar.

Alternativ oder zusätzlich ist der Einstellplatz vorzugsweise zu einer Seite hin offen, die sich parallel oder in einem spitzen Winkel zum Bewegungsweg im Bereich des Einstellplatzes erstreckt. Damit kann eine Leerkanne von der Seite des Kannenwechslers bzw. in einem vorzugsweise rechten Winkel zum Bewegungsweg des Kannenschiebers auf den Einstellplatz gestellt werden. Dadurch wird die, funktional gesehen, Gesamtlänge des Kannenwechslers minimal gehalten. Auch fördert dies die Bedienerfreundlichkeit, wenn der Kannenwechsler beispielsweise Bestandteil einer Strecke ist. Das Einstellen der Leerkanne wirkt sich nicht auf die Anordnung eines Gatters aus.

Wiederum alternativ oder zusätzlich weist der Kannenwechsler ferner vorzugsweise einen Kannenführungsabschnitt auf. Der Kannenführungsabschnitt ist gestaltet, Kannen zwischen dem Zwischenstellplatz und dem Kannenfüllplatz entlang des Bewegungswegs im Bereich dieser zwei Plätze zu führen.

Jeder der vorgenannten Kannenwechsler kann einen Sensorabschnitt aufweisen. Der Sensorabschnitt kann gestaltet sein, das Vorhandensein einer Kanne auf dem Einstellplatz, dem Zwischenstellplatz und/oder dem Kannenfüllplatz zu detektieren. Damit kann vermieden werden, dass der Kannenwechselprozess unnötig angestoßen wird. Alternativ oder zusätzlich kann der Sensorabschnitt in der Lage sein zu ermitteln, wie weit eine sich auf dem Kannenfüllplatz befindliche Kanne gefüllt ist und/oder wenn die sich auf dem Kannenfüllplatz befindliche Kanne gefüllt ist. Damit kann ein automatischer Kannenfüll- und wechselbetrieb realisiert werden, ohne dass, abgesehen vom Einstellen neuer Leerkannen und vom Abtransportieren der jeweils gefüllten Kanne, manuelle Handgriffe notwendig wären. Dazu können beispielsweise berührungslose Sensoren wie Lichtschranken oder mechanische Sensoren wie Taster eingesetzt werden. Kann der Sensorabschnitt ermitteln, ob der Kannenschieber eine Kanne bewegt, ermöglicht dies beispielsweise einer Steuerung des Antriebsabschnitts, automatisch die vorgenannte Hinweis- bzw. Sicherheitsreaktion auszulösen. Dazu kann beispielsweise ein Taster so eingesetzt werden, dass er in Richtung Kannenfüllplatz weist und beim Anstoßen gegen eine Kanne betätigt wird. Ist der Sensorabschnitt in der Lage zu ermitteln, wo sich der Kannenschieber befindet, ermöglicht dies ein optimales Betreiben des Antriebsabschnitts. Im speziellen kann der Sensorabschnitt eingerichtet sein zu ermitteln, ob der Kannenschieber und/oder der Antriebsabschnitt zumindest eine vorbestimmte Position im Rahmen der Bewegung des Kannenschiebers in Richtung Kannenfüllplatz erreicht hat. Als (zusätzlicher) Sensor kann an der jeweiligen Position ein Taster eingesetzt werden, der beim Anstoßen bzw. Vorbeibewegen des Kannenschiebers betätigt wird. Abgesehen davon kann der Sensorabschnitt eingerichtet sein zu ermitteln, wieviel leere Kannen der Kannenschieber bewegt. Dies ermöglicht, den Antriebsabschnitt im Fall des Bewegens zweier leerer Kannen nur solange zu betreiben, bis die dem Kannenfüllplatz nächstliegende leere Kanne ebendiesen Kannenfüllplatz erreicht hat. In diesem Fall muss der Antriebsabschnitt den Kannenschieber nur etwa die Hälfte seines maximalen Bewegungswegs in Richtung Kannenfüllplatz bewegen, zeitlich gesehen bei immer gleicher Bewegungsgeschwindigkeit also etwa nur halb solange betrieben werden. Wiederum alternativ oder zusätzlich ist der Sensorabschnitt gestaltet zu ermitteln, wann der Rückbewegungsschritt einzuleiten ist. Dies verhindert, dass der Kannenschieber zu weit ausgefahren wird.

Bei jedem der vorgenannten Kannenwechsler kann die Antriebseinrichtung als Antriebsmittel einen pneumatischen Zylinder aufweisen. Dies ist ein klassisches Antriebsmittel und daher kostengünstig.

Alternativ oder zusätzlich kann der Kannenwechsler ferner einen Abschnitt aufweisen oder mit solch einem gekoppelt sein, der eingerichtet ist zu bewirken, dass bei Ausführen des Kannenwechselprozesses der erste bzw. der zweite Teilprozess ausgeführt wird. D. h. ein und derselbe Abschnitt des Kannenwechslers ist in der Lage, beide Teilprozesse auszuführen. Dies verringert die Herstellungskosten und dient dem einfachen Aufbau des gesamten Kannenwechslers.

Vorzugsweise verläuft der Bewegungsweg bei jedem der vorgenannten Kannenwechsler entlang einer Geraden. Dies ermöglicht eine besonders kostengünstige und platzsparende Ausführung des Kannenwechslers. Nicht zuletzt kann der Kannenwechsler leicht an verschiedene Kannen-Au-βenabmessungen und Kannenformen angepasst werden.

Eine erfindungsgemäße Textilmaschine weist einen Verarbeitungsabschnitt auf, der eingerichtet ist, Fasermaterial gemäß vorbestimmten Bedingungen zu verarbeiten. Ausgangsseitig ist der Verarbeitungsabschnitt mit einem der vorgenannten Kannenwechsler gekoppelt. Der Kannenwechsler ist also entweder als Bestandteil der Textilmaschine oder als nachgeordneter, eigener Maschinenteil ausbildbar.

Vorzugsweise ist der Kannenwechsler in die Textilmaschine integriert. Dies hält die Gesamtabmessungen der Textilmaschine im Rahmen.

Ist der Bewegungsweg des Kannenwechslers geradlinig, verläuft der Bewegungsweg bei jeder der vorgenannten Textilmaschinen vorzugsweise entlang einer Faserverarbeitungsrichtung der Textilmaschine vom Verarbeitungsabschnitt zum Kannenfüllabschnitt. Damit werden insbesondere die Breitenabmessungen der Textilmaschine quer zur Verarbeitungsrichtung kaum oder gar nicht vergrößert.

Weitere Merkmale und Vorteile der Erfindung ergeben sich aus der nachfolgenden Beschreibung einer bevorzugten Ausführungsform. Es zeigen:
- Figur 1: eine Strecke mit einem Kannenwechselabschnitt gemäß einer Ausführungsform der Erfindung,
- Figur 2: eine Draufsicht auf den Kannenwechselabschnitt von Figur 1,
- Figur 3: zwei perspektivische Teilansichten des Kannenwechselabschnitts von Figur 1,
- Figur 4: den Kannenwechselabschnitt von Figur 1 in zwei Betriebszuständen im Fall drei vorhandener Kannen,
- Figur 5: den Kannenwechselabschnitt von Figur 1 in einem End-Betriebszustand im Fall zwei vorhandener Kannen und
- Figur 6: den Kannenwechselabschnitt von Figur 1 in einem End-Betriebszustand bei nur einer vorhandenen Kanne.

Figur 1 zeigt eine Strecke 1 mit einem Kannenwechselabschnitt 20 gemäß einer Ausführungsform der Erfindung. Die Strecke 1 ist hier ungeregelt ausgeführt und umfasst einen in bekannter Weise ausgebildeten, nicht bezeichneten Streckabschnitt.

Der Streckabschnitt umfasst eine Streckwerkshaube 18, die ein darunter liegendes Streckwerk und eine Kannenablagevorrichtung abdeckt. Beides ist bekannt und wird nicht weiter beschrieben.

In der mittels eines Blockpfeils dargestellten Verarbeitungsrichtung V vor dem Streckwerk ist ein Einlauftisch 15 angeordnet, über den aus Kannen Faserbänder typischerweise über ein Gatter in das Streckwerk einlaufen. Seitlich der Streckwerkshaube 18 befinden sich Seitenhauben 17, die weitere Bestandteile der Strecke 1 wie Antriebsriemen, Umlenkrollen des Streckwerks usw. abdecken.

In Verarbeitungsrichtung V vor dem Einlauftisch 15 umfasst die Strecke 1 vorzugsweise ein Gehäuse 16, in dem exemplarisch ein Absaugkanal für das Streckwerk und eine Steuerung der Strecke 1 untergebracht sind.

Der Streckabschnitt ist in bekannter Weise auf einer Platte 3 der Strecke 1 angeordnet bzw. teilweise (beispielsweise in Form des Ablagetellers der Kannenablagevorrichtung) in diese integriert. Die Strecke 1 umfasst einen Drehteller 7, auf dem eine zu füllende Kanne 4 unterhalb des vorgenannten Ablagetellers steht, und einen Motor 8, der den Drehteller in Rotation versetzt. Hier rechtsseitig der Kanne 4 stehen zwei Leerkannen 5.

Die Platte 3 ist über Säulen 2 auf einer Bodenplatte 6 der Strecke 1 aufgestellt, sodass ein freier Raum für den Kannenwechselabschnitt 20 entsteht.

Die Kannen 4, 5 sind zwischen zwei Führungswänden 24 entlang ihres Bewegungswegs zum Drehteller 7 und, nach dem Befüllen, von dem Drehteller 7 und den in Figur 1 dargestellten Leerkannen 5, 5 weg geführt.

An der der Kanne 5 abgewandten Seite der rechten Leerkanne 5 befindet sich ein Kannenschieber 22 des Kannenwechselabschnitts 20. Der Kannenschieber 22 wird mittels eines Antriebsmittels hier in Form eines in Figur 1 nicht sichtbaren Pneumatikzylinders 21 exemplarisch in Verarbeitungsrichtung V aus einer Ausgangsposition, in der von rechts kommend eine Leerkanne 5 auf den Platz geschoben werden kann, auf dem hier bereits eine rechte Leerkanne 5 steht (Einstellplatz 10), in Richtung Drehteller 7 und danach wieder zurück in seine Ausgangsposition bewegt.

Befindet sich auf dem Drehteller 7 keine Kanne 4, wird der Kannenschieber 22 so weit bewegt, bis entweder eine (neue) Kanne 5 auf dem Drehteller 7 detektiert ist oder bis der Kannenschieber 22 seine Endlage in Richtung Drehteller 7 erreicht hat. Im zweiten Fall, wenn also keine neue Kanne 4 auf dem Drehteller 7 detektiert wird, kann ein Signal beispielsweise mittels Blinkens einer roten Signallampe an der Strecke 1 ausgegeben werden, um nach außen sichtbar zu machen, dass aktuell keine Kanne gefüllt werden kann. Damit einhergehend kann die Strecke 1 im Rahmen einer Sicherheitsreaktion auch automatisch notabgeschaltet werden.

Figur 2 zeigt eine Draufsicht auf den Kannenwechselabschnitt 20 ohne die über den Kannen 4, 5 angeordneten Elemente der Strecke 1.

Die Strecke 1 umfasst im gezeigten Beispiel einen Sensor 9, der so angeordnet ist, dass er eine auf dem Kannenfüllplatz 12 stehende Kanne 4 detektiert und bei einem Bewegen der Kanne 4 nach links vom Kannenfüllplatz 12 weg zeitweise keine Kanne 4, 5 detektiert. Der Sensor 9 kann eine Lichtschranke umfassen, deren Erfassungsstrahl entlang der Rotationsachse des Drehtellers 7 im Bereich des den Leerkannen 5 abgewandten Rands der dargestellten Kanne 4 verläuft. Dabei verläuft der Erfassungsstrahl vorzugsweise in einem Bereich außerhalb einer Linie entlang der Verarbeitungsrichtung V, die den Drehpunkt des Drehtellers 7 schneidet. Damit ist sichergestellt, dass der Erfassungsstrahl in einem Bereich angeordnet ist, an dem zwei unmittelbar benachbarte Kannen 4, 5 beim Verschieben nicht aneinander anliegen, wie in Figur 2 mittels einer Stelle 14 dargestellt.

Befindet sich auf dem Drehteller 7 bereits eine somit gefüllte Kanne 4, wird das Signal des Sensors 9 zum Detektieren des Vorhandenseins einer Kanne 4 auf dem Drehteller 7 solange ignoriert, bis von ihr ein Signal des Nichtvorhandenseins einer Kanne 4 auf dem Drehteller 7 abgegeben wird. Die Kanne 4 wird dabei von zwei, vorzugsweise vier, schwenkbar gelagerten Hebeln 13, 13 auf dem Drehteller 7 in Position gehalten.

Der Kannenschieber 22 verschiebt die ihm nächstliegende Kanne 4, 5 hier in Verarbeitungsrichtung V und schiebt die etwaig dahinter angeordnete/n Kanne/n 4, 5 mit.

Alternativ ist in der Bodenplatte 6 ein mechanischer Schalter angeordnet, der so weit aus der Bodenplatte 6 hervorsteht, dass er sicher von einer Kanne 4, 5 betätigt wird, sobald sie sich in Kannenfüllposition auf dem Drehteller 7 (also auf dem Kannenfüllplatz 12) befindet. Der Schalter kann auch so positioniert werden, dass er bei mehreren Kannen 4, 5 bei deren Verschieben dauerhaft betätigt bleibt. In diesem Zusammenhang muss eine Steuerung für den Pneumatikzylinder 21 nur detektieren, wenn der Kannenschieber 22 um eine Kannenposition verschoben wurde. Wurde die Betätigung des Schalters nicht zwischenzeitlich aufgehoben, hat sich vorher auf dem Zwischenstellplatz 11 eine Kanne 4 befunden, die sich nunmehr auf dem Kannenfüllplatz 12 befindet. Damit können der Pneumatikzylinder 21 abgeschaltet und der Kannenschieber 22 in die Ausgansposition gemäß Figur 1 bzw. Figur 2 zurückbewegt werden.

Damit ist ein sicherer Betrieb gewährleistet.

Figur 3 zeigt zwei perspektivische Teilansichten des Kannenwechselabschnitts 20 von Figur 1. Insbesondere aus Figur 3b ist ersichtlich, dass der Kannenschieber 22 an seinem dem Pneumatikzylinder 21 abgewandten Ende hier mittels eines Laufrolle 23 auf der Bodenplatte 6 geführt ist. Im Bereich des Pneumatikzylinders 21 kann der Kannenschieber 22 ebenfalls mittels Rollen oder, wie hier gezeigt, gleitgelagert sein. Der Kannenschieber 22 umfasst einen Zentrierabschnitt 26, der die nächstliegende Kanne 4 sicher zwischen den einander gegenüberliegenden Führungswänden 24, 24; 24 in Richtung Drehteller 7 schiebt.

Der Kannenschieber 22 ist an dem hier nach vorne weisenden Ende der aus dem Pneumatikzylinder 21 herausfahrbaren, nicht sichtbaren Kolbenstange angebracht. Im Bereich des Pneumatikzylinders 21 ist der Kannenschieber 22 vermittels einer Führung 27 hier unter dem Pneumatikzylinder 21 vorzugsweise gleitend geführt, sodass der Kannenschieber 22 in Bezug auf den Pneumatikzylinder 21 frei bewegbar ist. Alternativ kann der Kannenschieber 22 beispielsweise über eine in der Bodenplatte 6 angeordnete Nut entlang seines Bewegungswegs geführt sein.

Die Führungswände 24 sind über Halterungen 25 hier an der Bodenplatte 6 fixiert und sind so ausgebildet, dass der Kannenschieber 22 sicher bewegt werden kann.

Figur 4 zeigt den Kannenwechselabschnitt 20 in zwei Betriebszuständen im Fall drei vorhandener Kannen 4, 5, 5. Im in Figur 4a gezeigten Zustand ist die Kanne 4 gefüllt und muss durch eine Leerkanne 5 ersetzt werden. Dazu wird der Kannenschieber 22 in der in Figur 4a gezeigten Ausgangsposition mittels des Pneumatikzylinders 21 in Richtung Drehteller 7 bewegt. Wurde anhand des hier nicht dargestellten Sensors 9 detektiert, dass die Kanne 5 den Kannenfüllplatz 12 verlassen hat und eine neue Kanne 4 auf den Drehteller 7 bewegt worden ist (End-Betriebszustand gemäß Figur 4b), wird der Pneumatikzylinder 21 angesteuert, den Kannenschieber 22 wieder in die in Figur 4a gezeigte Ausgangsposition zurückzubewegen.

Figur 5 zeigt den Kannenwechselabschnitt 20 im End-Betriebszustand im Fall zwei vorhandener Kannen 4, 5. Dabei wird der Pneumatikzylinder 21 vollständig ausgefahren, wobei es gleich ist, wo sich die Kanne 5 vor dem Bewegen des Kannenschiebers 22 befunden hatte.

Figur 6 zeigt den Kannenwechselabschnitt 20 im End-Betriebszustand bei nur einer vorhandenen Kanne 4. Es ist zu erkennen, dass sich die Vollkanne 4 nicht bewegt hat. Wird also der Kannenschieber 22 maximal bewegt, und erfolgt seitens des Sensors 9 kein Zwischensignal, dass sich während der Kannenschieberbewegung zu keinem Zeitpunkt eine Kanne 4, 5 in seinem Erfassungsbereich befand, ist klar, dass es keine Leerkanne 5 gibt, sodass ein Füllen einer Kanne schlichtweg unmöglich ist. D. h. mittels einfacher Sensorik kann die Strecke 1 sicherheitshalber automatisch notabgeschaltet werden, um ein unnötiges Verarbeiten von Fasermaterial im Streckwerk und damit Abfall zu vermeiden.

Der in Figur 2 rechte Hebel 13 kann so ausgestaltet sein, dass er einen vorzugsweise mechanischen Schalter als Sensor betätigt oder loslässt, wenn der rechte Hebel 13 aus der in Figur 2 dargestellten Ausschwenkposition aufgrund einer vorbeibewegten Kanne 5 nach oben in Figur 2 eingeschwenkt wird. Daraus ergeben sich folgende Szenarien für den Betrieb der Strecke 1:

| **Zustand** | **Position** | | **Reaktion** |
|---|---|---|---|
| | **Kannenschieber 22** | **rechter Hebel 13** | |
| keine Kanne 4, 5 | vor Einstellplatz 10 | ausgeschwenkt | |
| | Einstellplatz 10 | ausgeschwenkt | |
| | zwischen Einstellplatz 10 und Zwischenstellplatz 11 | ausgeschwenkt | |
| | Zwischenstellplatz 11 | ausgeschwenkt | |
| | hinter Zwischenstellplatz 11 | ausgeschwenkt | Notabschaltung, Alarm |
| eine Leerkanne 5 | vor Einstellplatz 10 | ausgeschwenkt | |
| | Einstellplatz 10 | ausgeschwenkt | |
| | zwischen Einstellplatz 10 und Zwischenstellplatz 11 | ausgeschwenkt | |
| | Zwischenstellplatz 11 | ***eingeschwenkt*** | |
| | hinter Zwischenstellplatz 11 | ausgeschwenkt | ***Kannenfüllen*** |
| zwei Leerkannen 5, 5 | vor Einstellplatz 10 | ausgeschwenkt | |
| | Einstellplatz 10 | ***eingeschwenkt*** | |
| | zwischen Einstellplatz 10 und Zwischenstellplatz | ausgeschwenkt | ***Kannenfüllen*** |
| eine Vollkanne 4 und keine Leerkanne 5 | vor Einstellplatz 10 | ausgeschwenkt | |
| | Einstellplatz 10 | ausgeschwenkt | |
| | zwischen Einstellplatz 11 und Zwischenstellplatz 11 | ausgeschwenkt | |
| | Zwischenstellplatz 11 | ausgeschwenkt | |
| | hinter Zwischenstellplatz 11 | ausgeschwenkt | Notabschaltung, Alarm |
| eine Vollkanne 4 und eine Leerkanne 5 | vor Einstellplatz 10 | ausgeschwenkt | |
| | Einstellplatz 10 | ausgeschwenkt | |
| | zwischen Einstellplatz 10 und Zwischenstellplatz 11 | ausgeschwenkt | |
| | Zwischenstellplatz 11 | ***eingeschwenkt*** | |
| | hinter Zwischenstellplatz 11 | ausgeschwenkt | ***Kannenfüllen*** |
| eine Vollkanne 4 und zwei Leerkannen 5, 5 | vor Einstellplatz 10 | ausgeschwenkt | |
| | Einstellplatz 10 | ***eingeschwenkt*** | |
| | zwischen Einstellplatz 10 und Zwischenstellplatz 11 | ausgeschwenkt | ***Kannenfüllen*** |

Wie zu erkennen, ist es erforderlich, dass der rechte Hebel 13 zwischenzeitlich eingeschwenkt sein muss. Andernfalls ist klar, dass der Kannenschieber 22 keine Kanne 4 auf den Kannenfüllplatz 12 bzw. den Drehteller 7 bewegt haben kann. Es muss also nicht detektiert werden, wieviel Kannen 4, 5 sich vor dem Kannenwechselprozess zwischen Kannenschieber 22 und Drehteller 12 befunden hatten. Es ist mithin mittels einfachster Sensorik möglich, einen sicheren Betrieb der Strecke 1 hinsichtlich des Kannenfüllens zu gewährleisten.

Die Erfindung ist nicht auf die vorstehende Ausführung beschränkt.

Der Sensorabschnitt kann eingerichtet sein zu detektieren, wenn der Kolben des Pneumatikzylinders 21 eine Zwischen-Herausfahrposition, die einer Position entspricht, in der der Kannenschieber 22 eine Kanne 5 auf den Zwischenstellplatz 11 geschoben hätte, und/oder eine End-Herausfahrposition erreicht hat, die einer Position entspricht, in der der Kannenschieber 22 eine Kanne 5 auf den Kannenfüllplatz 11 geschoben hätte. Dabei kann der Sensorabschnitt für jede zu detektierende Herausfahrposition einen Erfassungssensor aufweisen, der beispielsweise das (temporäre) Vorhandensein des Kannenschiebers 22 detektiert. Als Erfassungssensor eignet sich beispielsweise ein Taster, der vom vorbeibewegten Kannenschieber 22 bzw. der Verbindung zum Kolben des Pneumatikzylinders 21 (temporär) betätigt wird. In Verbindung mit dem Betreiben des Pneumatikzylinders 21 in Richtung Kannenfüllplatz 12 ist es der Steuerung möglich zu ermitteln, welchen Weg der Kolben bereits zurückgelegt hat. Ist der Erfassungssensor auch noch so angeordnet, dass er auch eine sich auf dem jeweiligen Platz 10, 11 befindliche Kanne 5 detektieren kann, können gesonderte Sensoren für die Plätze 10 - 12 entfallen. Im Extremfall reicht ein einziger Sensor für den Zwischenstellplatz 11 aus: Hat der Erfassungssensor vorab, also vor dem Detektieren des Vorbeibewegens des Kannenschiebers 22, nicht ausgelöst, ist klar, dass der Kannenschieber 22 keine Kanne 5 auf den Kannenfüllplatz 12 bewegt. Dies ermöglicht die vorgenannte Hinweisreaktion und/oder Sicherheitsreaktion; auf jeden Fall wird der Kolben wieder zurückbewegt. Hat der Erfassungssensor vorab nur einmal ausgelöst, ist klar, dass der Kannenschieber 22 momentan nur eine Kanne 5 bewegt. In dem Fall muss der Kolben in seine End-Herausfahrposition bewegt werden. Entspricht die End-Herausfahrposition dem maximalen Hubweg des Kolbens, ist kein weiterer Sensor notwendig. Hat der Kolben seine End-Herausfahrposition erreicht, wird der Kolben wieder zurückbewegt. Hat der Erfassungssensor vorab bereits zweimal ausgelöst, ist klar, dass der Kannenschieber 22 momentan zwei Kannen 5 bewegt. Dies bedeutet, dass der Kannenfüllplatz 12 bereits mit einer neuen leeren Kanne 4 belegt ist, und der Kolben 22 wird wieder zurückbewegt, bevor dieser vom Erfassungssensor erfasst wird. Ob der Erfassungssensor nun eine Kanne 5 oder den Kolben bzw. Kannenschieber 22 (mittelbar) detektiert, kann aufgrund der Bewegungsgeschwindigkeit und der abgelaufenen Zeit seit Beginn des Betreibens des Pneumatikzylinders 21 bis zum jeweiligen Auslösen des Erfassungssensors ermittelt werden.

Alternativ oder zusätzlich ist am Kannenschieber 22 ein Kollisionssensor vorgesehen, mittels dessen detektiert werden kann, wenn der Kannenschieber 22 gegen eine Kanne 4, 5 stößt. Im einfachsten Fall ist dies ein Taster. Es bieten sich aber auch berührungslose Näherungssensoren an. Detektiert der Kollisionssensor das Stoßen gegen eine Kanne 4, 5, und hat der Kolben seine End-Herausfahrposition noch nicht erreicht, ist dies ein Signal für die Steuerung, den Kolben nur noch um den Weg weiter herauszufahren, der dem Bewegen einer Kanne 5 auf den nächstgelegenen Platz 11, 12 entspricht. Ist bei solch einer Detektion der Kolben bereits voll ausgefahren, ist dies das Signal für die Steuerung, dass keine leere Kanne 5 vorhanden ist, sodass eine Hinweisreaktion und/oder eine Sicherheitsreaktion erfolgen kann bzw. können. Bei Vorhandensein des Kollisionssensors könnten somit Sensoren zur Überwachung der Stellplätze 10, 11 und ggf. auch des Kannenfüllplatzes 12 hinsichtlich des jeweiligen Vorhandenseins einer Kanne 4, 5 entfallen.

Der Pneumatikzylinder 21 kann durch jedwedes andere Antriebsmittel wie einen Elektromotor ggf. mit angeschlossenem Getriebe ersetzt sein. Dabei würde die Sensorik zum Überwachen der Herausfahrposition des Kolbens durch eine entsprechende Sensorik ersetzt sein. Im Fall eines Elektromotors als Antriebsmittel kann ein Drehgeber eingesetzt werden, dessen Strich- bzw. Kodierscheibe beispielsweise auf der Abtriebswelle des Elektromotors drehfest angeordnet ist.

Die Anzahl an Kannenstellplätzen 10, 11 in Kannenwechselrichtung vor dem Kannenfüllplatz 12 kann variieren, beträgt mindestens 2 und kann bei ein und derselben Ausgestaltung der Kannenschieberkonstruktion auch auf einen (Ein-)Stellplatz verringert werden.

Die Steuerung kann dahingehend anpassbar gestaltet sein, dass der Bewegungsweg des Kannenschiebers 12 für den Kannenwechselprozess an den jeweiligen Durchmesser der zu füllenden Kannen angepasst und im Betrieb sogar verändert werden kann, solang die Führungswände 24 dies zulassen. Die Führungswände 24 können beispielsweise über Nuten auf der Bodenplatte 6 verschiebbar angeordnet sein, sodass die Strecke 1 auch auf Kannen mit größerem Durchmesser umgestellt werden kann. Das gleiche gilt für die Hebel 13; sie müssten beispielsweise horizontal in Figur 4a bewegbar und in verschiedenen (Rast-)Positionen arretierbar sein.

Die Halterungen 25 können beispielsweise über Abstandhalter an den Säulen 2 angebracht sein.

Zusätzlich oder alternativ zur Sensorik zum Detektieren, wenn sich auf dem Kannenfüllplatz 12 eine Kanne 4 befindet, kann auch eine Überwachung der Stellplätze 10, 11 vorgesehen sein.

Wiederum zusätzlich oder alternativ kann eine Sensorik vorgesehen sein, die den Füllstand der aktuell befüllten Kanne 4 überwacht. Dadurch kann erkannt werden, wann die Kanne 4 gegen eine Leerkanne 5 ausgetauscht werden muss, sodass der gesamte Vorgang vollautomatisch vonstatten gehen kann.

Auch wenn der Bewegungsweg vom Einstellplatz 10 zum Kannenfüllplatz 12 entlang einer Geraden entlang der Verarbeitungsrichtung V einer Strecke 1 verlaufend gezeigt worden ist, kann der Bewegungsweg jedwede Form beispielsweise in Form eines Bogens und/oder in einem Winkel zwischen 0° und 180° zur Verarbeitungsrichtung V verlaufen. Im Fall des Bogens kann der Kannenschieber 22 entlang eines Bogens geführt sein, wobei als Antriebsmittel beispielsweise ein in den Kannenschieber 22 integrierter Motor, der beispielhaft die Laufrolle 23 antreibt, vorgesehen sein kann.

Vorzugsweise weist die Strecke 1 eine Steuerung auf oder ist mit solch einer gekoppelt, die den Kannenfüll- und Kannenwechselvorgang automatisch durchführen kann.

Die Führungswände 24 sind teilweise gebogen ausgeführt, um einen Endanschlag für auf den Einstellplatz zu platzierende Kannen 5 zu bilden und die Bewegung der Kanne 5 in Richtung Kannenfüllplatz 12 umzulenken. Die Führungswände können jedwede andere Form haben und beispielsweise gerade ausgeführt sein.

Vorzugsweise ist der Einstellplatz 10 zur in Figur 1 nach vorne weisenden Seite hin offen, um das Einschieben einer Kanne 5 zu ermöglichen. Es ist allerdings genauso möglich, den Einstellplatz an einer anderen Stelle offen zu gestalten, solange sich die Ausgangsposition des Kannenschiebers 22 in Bewegungsrichtung zum Drehteller 12 hinter der Kanne 5 befindet.

Der Kannenwechselabschnitt 20 kann in jedwede Vorrichtung zum Ablegen von Fasermaterial in Rund- oder Rechteckkannen integriert werden, beispielsweise in reine Kannenablagevorrichtungen, die Karden nachgeschaltet sind, Kämmmaschinen und Bandwickler.

Im Ergebnis bietet die Erfindung eine sehr einfach aufgebaute und kostengünstige Lösung, mit möglichst vielen Gleichteilen Kannenwechsler für verschiedenste Kannengrößen einfach in bestehende Vorrichtungen integrieren zu können.

### Bezugszeichenliste

- 1: Strecke
- 2: Säule
- 3: Platte
- 4: zu füllende/volle Kanne
- 5: leere Kanne
- 6: Bodenplatte
- 7: Drehteller
- 8: Motor
- 9: Sensor
- 10: Einstellplatz
- 11: Zwischenstellplatz
- 12: Kannenfüllplatz
- 13: Zentrierhebel
- 14: Stelle
- 15: Einlauftisch
- 16: Gehäuse
- 17: Seitenhaube
- 18: Streckwerkshaube
- 20: Kannenwechselabschnitt
- 21: Pneumatikzylinder
- 22: Kannenschieber
- 23: Laufrolle
- 24: Führungswand
- 25: Halterung
- 26: Zentrierabschnitt
- 27: Führung
- V: Verarbeitungsrichtung

## Patentansprüche

1. Verfahren zum Betreiben eines Kannenwechslers (20), wobei
• der Kannenwechsler (20) aufweist
- zwei Stellplätze (10, 11), und zwar
· einen Einstellplatz (10) und
. einen in einer Richtung (V) entlang eines vorbestimmten Bewegungswegs hinter dem Einstellplatz (10) angeordneten Zwischenstellplatz (11),
- einen in der einen Richtung (V) hinter dem Zwischenstellplatz (11) angeordneten Kannenfüllplatz (12) und
- einen Antriebsabschnitt (21, 22),
· umfassend
∘ eine Antriebseinrichtung (21) sowie
∘ einen Kannenschieber (22) und
· gestaltet, bei einer Betätigung der Antriebseinrichtung (21) den Kannenschieber (22) so zu bewegen, dass der Kannenschieber (22) eine Kanne (5) in der einen Richtung (V) vom Einstellplatz (10) wahlweise zum Zwischenstellplatz (11) oder zum Kannenfüllplatz (12) bewegt, und
• das Verfahren einen Kannenwechselprozess umfasst, aufweisend
- einen ersten Teilprozess, der
· ausgeführt wird, wenn sich nur auf einem Stellplatz (10, 11) eine Kanne (5) befindet, und
· umfasst
o einen ersten Schritt des Betätigens der Antriebseinrichtung (21, 22) so, dass der Kannenschieber (22)
◊ aus einer Ausgangsposition heraus in die eine Richtung (V) bewegt wird und
◊ dabei die Kanne (5) in die eine Richtung (V) auf den Kannenfüllplatz (12) bewegt, und
o darauffolgend einen Rückbewegungsschritt des Bewegens des Kannenschiebers (22) in eine andere Richtung entgegen der einen Richtung (V) entlang des vorbestimmten Bewegungswegs in die Ausgangsposition, und,
• wenn sich auf beiden Stellplätzen (10, 11) jeweils eine Kanne (4) befindet, einen zweiten Teilprozess, umfassend
∘ einen zweiten Schritt des Betätigens der Antriebseinrichtung (21, 22) so, dass der Kannenschieber (22)
◊ aus der Ausgangsposition heraus in die eine Richtung (V) bewegt wird und
◊ dabei die sich auf dem Einstellplatz (10) befindliche Kanne (5) in die eine Richtung (V) auf den Zwischenstellplatz (11) und die sich auf dem Zwischenstellplatz (11) befindliche Kanne (5) in die eine Richtung (V) auf den Kannenfüllplatz (12) bewegt, und
∘ darauffolgend den Rückbewegungsschritt.

2. Verfahren gemäß Anspruch 1, ferner aufweisend einen Kannenfüllprozess,
• ausgeführt, wenn sich auf dem Kannenfüllplatz (12) eine zu befüllende Kanne (4) befindet, und
• aufweisend
- ein Füllen der zu befüllenden Kanne (45) mittels des Kannenwechslers (20) und
- anschließend das Ausführen des Kannenwechselprozesses.

3. Verfahren gemäß Anspruch 2, wobei der Kannenfüllprozess einen Schritt des Ermittelns, wenn die zu befüllende Kanne (4) gefüllt ist, umfasst.

4. Verfahren gemäß einem der vorhergehenden Schritte, ferner aufweisend einen Ermittlungsschritt des Ermittelns, auf welchem der Plätze (10 - 12) sich eine Kanne (4, 5) befindet.

5. Verfahren gemäß einem der vorhergehenden Ansprüche, ferner aufweisend einen Hinweisprozess, der
• ausgeführt wird, wenn
- die Stellplätze (10, 11) leer sind und
- eine sich auf dem Kannenfüllplatz (12) befindliche Kanne (4) gefüllt ist und/oder der Kannenfüllplatz (12) leer ist, und
• eine Hinweisreaktion umfasst.

6. Verfahren gemäß einem der vorhergehenden Ansprüche, wobei der Kannenwechselprozess nur ausgeführt wird, wenn
• eine Kanne (4) zu befüllen ist und
• entweder
- der Kannenfüllplatz (12) leer ist oder
- eine sich auf dem Kannenfüllplatz (12) befindliche Kanne (4) gefüllt ist.

7. Kannenwechsler (20),
• gestaltet, gemäß einem Verfahren gemäß einem der vorhergehenden Ansprüche betrieben zu werden, und
• aufweisend
- zwei Stellplätze (10, 11), und zwar
· einen Einstellplatz (10) und
· einen in einer Richtung (V) entlang eines vorbestimmten Bewegungswegs hinter dem Einstellplatz (10) angeordneten Zwischenstellplatz (11),
- einen in der einen Richtung (V) hinter dem Zwischenstellplatz (11) angeordneten Kannenfüllplatz (12) und
- einen Antriebsabschnitt (21, 22),
· umfassend
∘ eine Antriebseinrichtung (21) sowie
∘ einen Kannenschieber (22) und
- gestaltet, bei einer Betätigung der Antriebseinrichtung (21) den Kannenschieber (22) so zu bewegen, dass der Kannenschieber (22) eine Kanne (5) in der einen Richtung (V) vom Einstellplatz (10) wahlweise zum Zwischenstellplatz (11) oder zum Kannenfüllplatz (12) bewegt,
- einen Kannenfüllabschnitt (7, 8), eingerichtet, eine sich auf dem Kannenfüllplatz (12) befindliche Kanne (4) zu füllen, und
- einen Kannenwechselabschnitt (20),
· aufweisend den Antriebsabschnitt (21, 22) und
· eingerichtet, den Kannenwechselprozess auszuführen.

8. Kannenwechsler (20) gemäß Anspruch 7, ferner aufweisend einen Führungsabschnitt (27), mittels dessen der Kannenschieber (22) entlang des Bewegungswegs geführt ist.

9. Kannenwechsler (20) gemäß Anspruch 8, wobei der Kannenschieber (22), abgesehen, von der Beweglichkeit entlang des Bewegungswegs, starr angeordnet bzw. ausgebildet ist.

10. Kannenwechsler (20) gemäß einem der Ansprüche 7 bis9, wobei der Einstellplatz (10) zu einer Seite hin offen ist, die sich parallel oder in einem spitzen Winkel zum Bewegungsweg im Bereich des Einstellplatzes (10) erstreckt.

11. Kannenwechsler (20) gemäß einem der Ansprüche 7 bis 10, ferner aufweisend einen Kannenführungsabschnitt (24), gestaltet, Kannen (5) zwischen dem Zwischenstellplatz (11) und dem Kannenfüllplatz (12) entlang des Bewegungswegs im Bereich dieser zwei Plätze (11, 12) zu führen.

12. Kannenwechsler (20) gemäß einem der Ansprüche 7 bis 11, ferner aufweisend einen Sensorabschnitt (9), gestaltet,
• das Vorhandensein einer Kanne (4) auf dem Einstellplatz (10), dem Zwischenstellplatz (11) und/oder dem Kannenfüllplatz (12) zu detektieren und/oder
• zu ermitteln,
- wie weit und/oder wenn eine sich auf dem Kannenfüllplatz (12) befindliche Kanne (4) gefüllt ist,
- ob der Kannenschieber (22) eine Kanne (4, 5) bewegt,
- wo sich der Kannenschieber (22) befindet,
- ob der Kannenschieber (22) und/oder der Antriebsabschnitt zumindest eine vorbestimmte Position im Rahmen der Bewegung des Kannenschiebers (22) in Richtung Kannenfüllplatz (12) erreicht hat,
- wieviel leere Kannen (4) der Kannenschieber (22) bewegt und/oder
- wann der Rückbewegungsschritt einzuleiten ist.

13. Kannenwechsler (20) gemäß einem der Ansprüche 7 bis 12, wobei die Antriebseinrichtung (21, 22) als Antriebsmittel (21) einen pneumatischen Zylinder (21) aufweist.

14. Kannenwechsler (20) gemäß einem der Ansprüche 7 bis 13, ferner aufweisend oder gekoppelt mit einem Abschnitt, eingerichtet zu bewirken, dass bei Ausführen des Kannenwechselprozesses der erste bzw. der zweite Teilprozess ausgeführt wird.

15. Kannenwechsler (20) gemäß einem der Ansprüche 7 bis 14, wobei der Bewegungsweg entlang einer Geraden verläuft.

16. Textilmaschine (1), aufweisend einen Verarbeitungsabschnitt, der
• eingerichtet ist, Fasermaterial gemäß vorbestimmten Bedingungen zu verarbeiten, und
• ausgangsseitig mit einem Kannenwechsler (20) gemäß einem der Ansprüche 7 bis 15 gekoppelt ist.

17. Textilmaschine (1) gemäß Anspruch 16, wobei der Kannenwechsler (20) in die Textilmaschine (1) integriert ist.

18. Textilmaschine (1) gemäß Anspruch 16 oder 17, wobei
• der Kannenwechsler (20) gemäß Anspruch 15 ausgebildet ist und
• der Bewegungsweg entlang einer Faserverarbeitungsrichtung der Textilmaschine (1) vom Verarbeitungsabschnitt zum Kannenfüllabschnitt (7, 8) verläuft.

## Claims

1. Method for operating a can changer (20), wherein
• the can changer (20) comprises
- two positions (10, 11), namely
· an entry position (10) and
· an intermediate position (11) arranged downstream of the entry position (10) in one direction (V) along a predetermined movement path,
- a can filling position (12) arranged downstream of the intermediate position (11) in the one direction (V), and
- a drive zone (21, 22),
· comprising
∘ a drive device (21) and
∘ a can pusher (22), and
· configured, on actuation of the drive device (21), to move the can pusher (22) in such a manner that the can pusher (22) moves a can (5) in the one direction (V) from the entry position (10) either to the intermediate position (11) or to the can filling position (12), and
• the method comprises a can changing process, comprising
- a first sub-process, which
· is carried out when a can (5) is situated at only one position (10, 11), and
·· comprises
∘ a first step of actuating the drive device (21, 22) so that the can pusher(22)
◊ is moved from a starting position in the one direction (V) and
◊ thereby moves the can (5) in the one direction (V) towards the can filling position (12), and
∘ then a return movement step of moving the can pusher (22) along the predetermined movement path in another direction contrary to the one direction (V) into the starting position, and,
· when a can (4) is situated in both positions (10, 11), a second sub-process, comprising
∘ a second step of actuating the drive device (21, 22) so that the can pusher(22)
◊ is moved from the starting position in the one direction (V) and
◊ thereby moves the can (5) situated at the entry position (10) in the one direction (V) towards the intermediate position (11) and the can (5) situated at the intermediate position (11) in the one direction (V) towards the can filling position (12), and
∘ then the return movement step.

2. Method according to claim 1, further comprising a can filling process
• carried out when a can (4) to be filled is situated at the can filling position (12) and
• comprising
- filling the can (45) to be filled by means of the can changer (20) and
- then carrying out the can changing process.

3. Method according to claim 2, wherein the can filling process comprises a step of determining when the can (4) to be filled is full.

4. Method according to any one of the preceding claims, further comprising a determination step of determining at which of the positions (10-12) a can (4, 5) is situated.

5. Method according to any one of the preceding claims, further comprising a notification process, which
• is carried out when
- the positions (10, 11) are empty and
- a can (4) situated at the can filling position (12) is full and/or the can filling position (12) is empty, and
• comprises a notification response.

6. Method according to any one of the preceding claims, wherein the can changing process is carried out only when
• a can (4) is to be filled and
• either
- the can filling position (12) is empty or
- a can (4) situated at the can filling position (12) is full.

7. Can changer (20),
• configured to be operated in accordance with a method according to any one of the preceding claims, and
• comprising
- two positions (10, 11), namely
· an entry position (10) and
· an intermediate position (11) arranged downstream of the entry position (10) in one direction (V) along a predetermined movement path,
- a can filling position (12) arranged downstream of the intermediate position (11) in the one direction (V), and
- a drive zone (21, 22),
· comprising
∘ a drive device (21) and
∘ a can pusher (22), and
- configured, on actuation of the drive device (21), to move the can pusher (22) in such a manner that the can pusher (22) moves a can (5) in the one direction (V) from the entry position (10) either to the intermediate position (11) or to the can filling position (12),
- a can filling zone (7, 8) adapted to fill a can (4) situated at the can filling position (12), and
- a can changing zone (20),
· having the drive zone (21, 22) and
· adapted to carry out the can changing process.

8. Can changer (20) according to claim 7, further comprising a guide zone (27) by means of which the can pusher (22) is guided along the movement path.

9. Can changer (20) according to claim 8, wherein the can pusher (22), apart from being movable along the movement path, is fixedly arranged or configured.

10. Can changer (20) according to any one of claims 7 to 9, wherein the entry position (10) is open on one side which extends parallel or at an acute angle to the movement path in the region of the entry position (10).

11. Can changer (20) according to any one of claims 7 to 10, further comprising a can guiding zone (24), configured to guide cans (5) between the intermediate position (11) and the can filling position (12) along the movement path in the region of those two positions (11, 12).

12. Can changer (20) according to any one of claims 7 to 11, further comprising a sensor section (9), configured
• to detect the presence of a can (4) at the entry position (10), the intermediate position (11) and/or the can filling position (12), and/or
• to determine
- to what extent and/or when a can (4) situated at the can filling position (12) is full,
- whether the can pusher (22) is moving a can (4, 5),
- where the can pusher (22) is situated,
- whether the can pusher (22) and/or the drive zone has reached at least one predetermined position within the context of the movement of the can pusher (22) in the direction towards the can filling position (12),
- how many empty cans (4) the can pusher (22) is moving, and/or
- when the return movement step is to be initiated.

13. Can changer (20) according to any one of claims 7 to 12, wherein the drive device (21, 22) has as the drive means (21) a pneumatic cylinder (21).

14. Can changer (20) according to any one of claims 7 to 13, further comprising or coupled with a section which is adapted to cause the first or second sub-process to be carried out when the can changing process is carried out.

15. Can changer (20) according to any one of claims 7 to 14, wherein the movement path runs along a straight line.

16. Textile machine (1) having a processing section, which
• is adapted to process fibre material in accordance with predetermined conditions, and
• is coupled on the output side with a can changer (20) according to any one of claims 7 to 15.

17. Textile machine (1) according to claim 16, wherein the can changer (20) is integrated in the textile machine (1).

18. Textile machine (1) according to claim 16 or 17, wherein
• the can changer (20) is configured according to claim 15, and
• the movement path runs in a fibre processing direction of the textile machine (1) from the processing section to the can filling section (7, 8).

## Revendications

1. Procédé d'exploitation d'un échangeur de pots de filature (20), dans lequel
• l'échangeur de pots de filature (20) présente
- deux emplacements (10, 11), à savoir
· un emplacement d'entrée (10) et
· un emplacement intermédiaire (11) agencé derrière l'emplacement d'entrée (10) dans une direction (V) le long d'un trajet de déplacement prédéterminé,
- un emplacement de remplissage de pots de filature (12) agencé derrière l'emplacement intermédiaire (11) dans ladite une direction (V), et
- une section d'entraînement (21, 22),
· comprenant
∘ un appareil d'entraînement (21) ainsi que
∘ un coulisseau de pots de filature (22) et
conçue, lors d'un actionnement de l'appareil d'entraînement (21), pour déplacer le coulisseau de pots de filature (22) de telle sorte que le coulisseau de pots de filature (22) déplace un pot de filature (5) dans ladite une direction (V) à partir de l'emplacement d'entrée (10) au choix jusqu'à l'emplacement intermédiaire (11) ou jusqu'à l'emplacement de remplissage de pots de filature (12), et
• le procédé comprend un processus d'échange de pots de filature, présentant
- un premier processus partiel, qui
· est réalisé lorsqu'un pot de filature (5) se trouve uniquement sur un emplacement (10, 11) et
comprend
∘ une première étape consistant à actionner l'appareil d'entraînement (21, 22) de telle sorte que le coulisseau de pots de filature (22)
◊ est déplacé dans ladite une direction (V) à partir d'une position initiale, et
◊ déplace ainsi le pot de filature (5) dans ladite une direction (V) vers l'emplacement de remplissage de pots de filature (12), et
∘ ensuite, une étape de déplacement de retour consistant à déplacer le coulisseau de pots de filature (22) dans une autre direction à l'encontre de ladite une direction (V) le long du trajet de déplacement prédéterminé vers la position initiale, et
· lorsqu'un pot de filature (4) se trouve sur chacun des deux emplacements (10, 11), un deuxième processus partiel, comprenant
∘ une deuxième étape consistant à actionner l'appareil d'entraînement (21, 22) de telle sorte que le coulisseau de pots de filature (22)
◊ est déplacé dans ladite une direction (V) à partir de la position initiale et
◊ déplace ainsi le pot de filature (5) se trouvant sur l'emplacement d'entrée (10) dans ladite une direction (V) vers l'emplacement intermédiaire (11) et le pot de filature (5) se trouvant sur l'emplacement intermédiaire (11) dans ladite une direction (V) vers l'emplacement de remplissage de pots de filature (12), et
∘ ensuite l'étape de déplacement de retour.

2. Procédé selon la revendication 1, présentant en outre un processus de remplissage de pots de filature,
• réalisé lorsqu'un pot de filature (4) à remplir se trouve sur l'emplacement de remplissage de pots de filature (12), et
• présentant
- un remplissage du pot de filature à remplir (45) au moyen de l'échangeur de pots de filature (20), et
- ensuite, la réalisation du processus d'échange de pots de filature.

3. Procédé selon la revendication 2, dans lequel le processus de remplissage de pots de filature comprend une étape consistant à déterminer lorsque le pot de filature à remplir (4) est rempli.

4. Procédé selon l'une quelconque des revendications précédentes, présentant en outre une étape de détermination consistant à déterminer sur lequel des emplacements (10-12) se trouve un pot de filature (4, 5).

5. Procédé selon l'une quelconque des revendications précédentes, présentant en outre un processus d'indication qui
• est réalisé lorsque
- les emplacements (10, 11) sont vides et
- un pot de filature (4) se trouvant sur l'emplacement de remplissage de pots de filature (12) est rempli et/ou l'emplacement de remplissage de pots de filature (12) est vide, et
• comprend une réaction d'indication.

6. Procédé selon l'une quelconque des revendications précédentes, dans lequel le processus d'échange de pots de filature est réalisé uniquement lorsque
• un pot de filature (4) doit être rempli et
• soit
- l'emplacement de remplissage de pots de filature (12) est vide, soit
- un pot de filature (4) se trouvant sur l'emplacement de remplissage de pots de filature (12) est rempli.

7. Échangeur de pots de filature (20),
• conçu pour être exploité selon un procédé selon l'une quelconque des revendications précédentes, et
• présentant
- deux emplacements (10, 11), à savoir
· un emplacement d'entrée (10) et
· un emplacement intermédiaire (11) agencé derrière l'emplacement d'entrée (10) dans une direction (V) le long d'un trajet de déplacement prédéterminé,
- un emplacement de remplissage de pots de filature (12) agencé derrière l'emplacement intermédiaire (11) dans ladite une direction (V) et
- une section d'entraînement (21, 22),
· comprenant
∘ un appareil d'entraînement (21) ainsi que
∘ un coulisseau de pots de filature (22) et
- conçue, lors d'un actionnement de l'appareil d'entraînement (21), pour déplacer le coulisseau de pots de filature (22) de telle sorte que le coulisseau de pots de filature (22) déplace un pot de filature (5) dans ladite une direction (V) à partir de l'emplacement d'entrée (10) au choix jusqu'à l'emplacement intermédiaire (11) ou jusqu'à l'emplacement de remplissage de pots de filature (12),
- une section de remplissage de pots de filature (7, 8) adaptée pour remplir un pot de filature (4) se trouvant sur l'emplacement de remplissage de pots de filature (12), et
- une section d'échange de pots de filature (20),
· présentant la section d'entraînement (21, 22) et
· adaptée pour réaliser le processus d'échange de pots de filature.

8. Échangeur de pots de filature (20) selon la revendication 7, présentant en outre une section de guidage (27) au moyen de laquelle le coulisseau de pots de filature (22) est guidé le long du trajet de déplacement.

9. Échangeur de pots de filature (20) selon la revendication 8, dans lequel le coulisseau de pots de filature (22) est agencé ou configuré sous forme fixe, sauf en ce qui concerne la mobilité le long du trajet de déplacement.

10. Échangeur de pots de filature (20) selon l'une quelconque des revendications 7 à 9, dans lequel l'emplacement d'entrée (10) est ouvert sur un côté qui s'étend parallèlement ou selon un angle aigu par rapport au trajet de déplacement dans la zone de l'emplacement d'entrée (10).

11. Échangeur de pots de filature (20) selon l'une quelconque des revendications 7 à 10, présentant en outre une section de guidage de pots de filature (24), conçue pour guider des pots de filature (5) entre l'emplacement intermédiaire (11) et l'emplacement de remplissage de pots de filature (12) le long du trajet de déplacement dans la zone de ces deux emplacements (11, 12).

12. Échangeur de pots de filature (20) selon l'une quelconque des revendications 7 à 11, présentant en outre une section de capteur (9), conçue pour
• détecter la présence d'un pot de filature (4) sur l'emplacement d'entrée (10), l'emplacement intermédiaire (11) et/ou l'emplacement de remplissage de pots de filature (12), et/ou
• déterminer
- dans quelle mesure et/ou si un pot de filature (4) se trouvant sur l'emplacement de remplissage de pots de filature (12) est rempli,
- si le coulisseau de pots de filature (22) déplace un pot de filature (4, 5),
- où se trouve le coulisseau de pots de filature (22),
- si le coulisseau de pots de filature (22) et/ou la section d'entraînement a atteint au moins une position prédéterminée dans le cadre du déplacement du coulisseau de pots de filature (22) en direction de l'emplacement de remplissage de pots de filature (12),
- combien de pots de filature (4) vides le coulisseau de pots de filature (22) déplace, et/ou
- quand l'étape de déplacement de retour doit être initiée.

13. Échangeur de pots de filature (20) selon l'une quelconque des revendications 7 à 12, dans lequel l'appareil d'entraînement (21, 22) présente un cylindre pneumatique (21) en tant que moyen d'entraînement (21).

14. Échangeur de pots de filature (20) selon l'une quelconque des revendications 7 à 13, présentant en outre ou couplé à une section, adaptée pour provoquer la réalisation du premier ou du deuxième processus partiel lors de la réalisation du processus d'échange de pots de filature.

15. Échangeur de pots de filature (20) selon l'une quelconque des revendications 7 à 14, dans lequel le trajet de déplacement s'étend le long d'une droite.

16. Machine textile (1), présentant une section de traitement qui
• est adaptée pour traiter un matériau fibreux selon des conditions prédéterminées, et
• est couplée côté sortie à un échangeur de pots de filature (20) selon l'une quelconque des revendications 7 à 15.

17. Machine textile (1) selon la revendication 16, dans laquelle l'échangeur de pots de filature (20) est intégré dans la machine textile (1).

18. Machine textile (1) selon la revendication 16 ou 17, dans laquelle
• l'échangeur de pots de filature (20) est configuré selon la revendication 15 et
• le trajet de déplacement s'étend le long d'une direction de traitement des fibres de la machine textile (1) de la section de traitement à la section de remplissage de pots de filature (7, 8).
